# EUROPÄISCHE PATENTSCHRIFT

(11) **EP 2 239 115 B1**
(45) Veröffentlichungstag und Bekanntmachung des Hinweises auf die Patenterteilung: **26.09.2012**
(21) Anmeldenummer: 10000144.5
(22) Anmeldetag: 11.01.2010
(51) Int. Cl.: B27D 5/00

(54) **Verfahren und Vorrichtung zum Anbringen eines Kantenbandes an eine Kante eines Werkstückes**
Method and device for attaching an edge band to the edge of a workpiece
Procédé et dispositif d'application d'une bande de chant sur un chant d'une pièce

(30) Priorität: 08.04.2009 DE 102009016929
(43) Veröffentlichungstag der Anmeldung: 13.10.2010
(73) Patentinhaber: IMA Klessmann GmbH Holzbearbeitungssysteme, 32312 Lübbecke (DE)
(72) Erfinder: Hampel, Thomas, 32312 Lübbecke (DE); Schürmann, Michael, 32257 Bünde (DE)
(74) Vertreter: Schober, Mirko

(56) Entgegenhaltungen:
- EP-A1- 1 607 199
- EP-A1- 1 990 152
- EP-A2- 1 479 494
- CH-A- 462 437
- DE-A1- 3 118 996
- DE-U1-202006 010 157
- JP-A- 54 052 179
- US-A- 3 578 535
- US-A- 5 372 671

## Beschreibung

Die Erfindung betrifft ein Verfahren zum Anbringen eines Kantenbandes an eine Kante nach dem Oberbegriff des Anspruchs 1 und eine Vorrichtung dafür nach dem Oberbegriff des Anspruchs 8.

Entsprechende Kantenanleimmaschinen sind bekannt. Bei diesen wird das Kantenband an die Kante eines Werkstückes angebracht, indem das Kantenband oder die Kante zunächst mit einem Klebstoff beschichtet und anschließend mittels eines Andruckwerkzeuges an das Werkstück angedrückt wird. Das Andruckwerkzeug ist üblicherweise als Andruckrolle ausgebildet.

In DE 103 23 266 B3 oder EP 1 990 152 A1 sind entsprechende Andruckrollen gezeigt. Soll ein Kantenband über Eck mit der Kante verleimt werden, wird das Kantenband umgekantet oder an der Ecke entsprechend neu angesetzt. Dieses Verfahren bereitet bei sogenannten Außenecken keine Probleme, da dort die Andruckrolle der Kontur des Werkstücks folgen kann.

Bei Innenecken sind konventionelle Andruckrollen nachteilig, weil der Druck auf das Kantenband mangels Kontakt mit demselben in der Innenecke nicht mehr sauber oder gar nicht ausgeübt werden kann.

In der gattungsbildenden Schrift EP 1 607 199 A1 wird deshalb vorgeschlagen, ein im Querschnitt dreieckiges Andruckwerkzeug einzusetzen, dessen Kanten in die Innenecke hineinreichen und das Kantenband entsprechend dort andrücken können. Hierbei muss allerdings bei Erreichen einer Innenecke nach Andrücken des Kantenbandes an der ersten die Innenecke bildenden Werkstückkante ein zweites Kantenbandstück für die zweite die Innenecke bildende Werkstückkante an der Innenecke angesetzt werden. Anschließend klappt das im Querschnitt dreieckige Andruckwerkzeug um und liegt flächig an dem zweiten Kantenbandstück an.

Aufgabe der Erfindung ist es, ein Verfahren und eine Vorrichtung anzugeben, bei der das Anbringen des Kantenbandes bei Werkstücken mit Innenecke ohne Ansetzen eines zweiten Kantenbandstücks möglich ist.

Gelöst wird diese Aufgabe durch ein Verfahren mit den Merkmalen des Anspruchs 1 bzw. durch eine Vorrichtung mit den Merkmalen des Anspruchs 8. Vorteilhafte Ausführungsformen finden sich in den Unteransprüchen.

Erfindungsgemäß ist vorgesehen, das Kantenband mit einer Knickstelle an der Stelle zu versehen, die der Position der Innenecke entspricht. Beim Andrücken drückt das Andruckwerkzeug dann zunächst den vor der Knickstelle liegenden Teil des Kantenbandes gegen die erste die Innenecke bildende Kante des Werkstücks.

Hierzu weist das Andruckwerkzeug zwei Andruckflächen auf, die bevorzugt in demselben Winkel wie die durch die Kanten gebildete Innenecke zueinander angeordnet sind. Damit ist es möglich, das Kantenband in der Innenecke einerseits abzukanten, andererseits an beiden die Ecke bildenden Kanten gleichzeitig anzudrücken, so dass eine effektive Verbindung des Kantenbandes mit dem Werkstück im Bereich der Innenecke ermöglicht wird.

Die Erfindung wird nun anhand des in den Figuren 1 bis 3C schematisch näher erläutert.

Figur 1 zeigt einen Ausschnitt eines Werkstücks während des Andrückprozesses in einem ersten Verfahrensstadium, bevor das Andruckwerkzeug die Innenecke erreicht hat.

Figur 2 zeigt einen Ausschnitt eines Werkstücks während des Andrückprozesses in einem zweiten Verfahrensstadium, in welchem das Andruckwerkzeug sich in der Innenecke befindet.

Figur 3(A) zeigt eine Ausschnittvergrößerung der Einrichtung zum Einbringen der Knickstelle.

Figur 3(B) zeigt das Kantenband nach Einbringen der Knickstelle.

Figur 3(C) zeigt ein abgekantetes Kantenband, das in der Innenecke des Werkstücks angebracht ist.

In Figur 1 ist ein Kantenanleimaggregat 6 dargestellt, welches zum Anleimen eines von einer Zuführeinrichtung in Richtung des Werkstücks 1 zugeführten Kantenbandes 2 ausgelegt ist. Das Kantenband 2 wird dabei in einem Winkel zur zu beschichtenden Kante 1a zugeführt und auf der der Kante 1a zugewandten Seite mit Schmelzkleber aus einer Spendeeinrichtung 6b beschichtet oder auf andere Weise an der Kante 1a anhaftbar gemacht. Das Haftbarmachen bzw. der Kleberauftrag läuft also immer dem Andrücken der entsprechenden Stelle des Kantenbandes 2 voraus. Das Kantenband 2 wird dann mittels eines Andruckwerkzeugs 4 gegen die Kante 1a des Werkstücks 1 angedrückt. Ggf. kann eine nachlaufende Druckrolle 5 mit dem Andruckwerkzeug über einen Lenker 7 verbunden sein. Das Andruckwerkzeug 4 ist dabei um eine zur Zeichenebene senkrechte Achse A drehbar ausgebildet und weist eine erste Andrückfläche 4a und wenigstens eine weitere Andrückfläche 4b auf. Andruckwerkzeug 4 und Werkstück werden relativ zueinander bewegt, so dass nach und nach das Kantenband über den gesamten Verlauf der ersten Kante 1a des Werkstücks 1 angedrückt wird.

Das hier zu betrachtende Werkstück weist eine Innenecke 3 auf, die dort liegt, wo die erste Kante 1a auf eine weitere zweite Kante 1b des Werkstücks trifft. Erfindungsgemäß ist nun eine Einrichtung 6a zum Vorsehen einer Knickstelle 2c im Kantenband 2 vorgesehen. Dabei handelt es sich bevorzugt um ein Werkzeug zum Einschneiden einer Gehrungsnut in das Kantenband 2 auf dessen dem Werkstück abgewandten Seite. Dabei wird das Kantenband 2 dort mit einer Gehrungsnut 2c versehen, wo es beim Andrücken auf die Innenecke 3 trifft, so dass das Kantenband beim Zusammenführen mit dem Werkstück passgenau in der Innenecke 3 anliegt und angedrückt werden kann. Die Figuren 3(A) und 3(B) zeigen den Ausschnitt der Einrichtung 6a im Detail, mit der die Gehrungsnut 2c in die Außenseite des Kantenbandes eingeschnitten wird, so dass das Kantenband durch die Gehrungsnut 2c in einen vor der Innenecke 3 liegenden ersten Teil 2a, der an der ersten Kante 1a angedrückt wird, und einen zweiten Teil 2b unterteilt wird, welcher an der zweiten Kante 1b des Werkstücks (in Verarbeitungsrichtung hinter der Innenecke) angedrückt wird.

Erreicht das Andruckwerkzeug 4 den Bereich der Innenecke 3, so wird das mit der Knickstelle 2c präparierte Kantenband 2 durch den Kontakt desselben mit den Andrückflächen 4a und 4b des An-druckwerkzeugs 4 auf der dem Werkstück 1 abgewandten Seite des Kantenbandes 2 einerseits und durch den Kontakt mit den Kanten 1a und 1b des Werkstücks 1 andererseits abgekantet, so dass - wie in Figur 3 (C) gezeigt - die Teile 2a und 2b auf Gehrung in der Innenecke 3 des Werkstücks 1 anliegen. Durch die bevorzugt dem Winkel der Innenecke 3 angepassten ersten und zweiten Andrückflächen 4a und 4b, welche in der Innenecke 3 das Teil 2a des Kantenbandes 2 gegen die erste Kante 1a bzw. das Teil 2b des Kantenbandes 2 gegen die zweite Kante 1b drücken, kann das Kantenband 2 problemlos in der Ecke 3 angedrückt werden. Nach dem Andrücken des Kantenbandes 2 in der Innenecke 2 erfolgt eine Relativbewegung zwischen Andruckwerkzeug 4 und zweiter Kante 1b, so dass der übrige zweite Teil 2b des Kantenbandes 2 an der zweiten Kante 1b angedrückt wird.

Nach einer bevorzugten Ausführungsform ist das Andruckwerkzeug 4 mit einem senkrecht zu seiner Drehachse A etwa quadratischem Querschnitt versehen, und weist dabei wenigstens zwei Andrückflächen 4a, 4b auf. Sollen Innenecken mit einem Winkel größer als 90° mit einem Kantenband 2 versehen werden, ist es nicht unbedingt erforderlich, dass die Andrückflächen 4a und 4b in einem entsprechenden Winkel zueinander angeordnet sind. Vielmehr genügt die in den Zeichnungen dargestellte, im Wesentlichen rechtwinklige Anordnung für derartige Anwendungen. Hierbei wird das Andruckwerkzeug bei Erreichen der Innenecke 3 unter Andrücken der ersten Andrückfläche 4a entsprechend geschwenkt bzw. folgt der Kontur des Werkstücks aufgrund der Schwenkbarkeit um die Achse A automatisch, so dass auch in diesen Fällen ein effektives Anbringen des Kantenbandes 2 über die Innenecke 3 hinweg ermöglicht wird.

## Patentansprüche

1. Verfahren zum Anbringen eines Kantenbandes an eine Kante eines Werkstückes (1), bei welchem das Kantenband (2) entlang einer ersten Kante (1a) des Werkstücks (1) angebracht und anschließend an einer zweiten, an die erste Kante (1a) angrenzende Kante (1b) des Werkstücks (1) angebracht wird, wobei die erste und die zweite Kante eine Innenecke (3) bilden, und wobei das Kantenband (2) mittels eines um eine Achse (A) senkrecht zur durch die Verlaufsrichtungen der beiden Kanten (1a, 1b) definierten Werkstückebene drehbeweglichen Andruckwerkzeugs (4) unter relativer Bewegung von Werkstück (1) und Andruckwerkzeug (4) gegen die erste (1a) und anschließend gegen die zweite Kante (1b) gedrückt wird, wobei ein Andruckwerkzeug (4) mit mindestens einer ersten und einer zweiten Andrückfläche (4a, 4b) verwendet wird,
**dadurch gekennzeichnet,**
**dass** das Kantenband (2) vor dem Eintreffen des Andruckwerkzeugs (4) an der Innenecke (3) an derjenigen Position mit einer Knickstelle (2c) versehen wird, an welcher das Kantenband (2) zur Anlage an der Innenecke (3) des Werkstücks (1) vorgesehen ist, wobei das Versehen des Kantenbandes (2) mit der Knickstelle (2c) durch Einschneiden einer Gehrungsnut auf der dem Werkstück (1) abgewandten Seite des Kantenbandes erfolgt.

2. Verfahren nach Anspruch 1,
**dadurch gekennzeichnet,**
**dass** das Andruckwerkzeug (4) das Kantenband (2) mit der ersten Andrückfläche (4a) an der ersten Kante (1a) des Werkstücks (1) andrückt und nach Erreichen der Innenecke (3) mit der zweiten Andrückfläche (4b) den in Verarbeitungsrichtung hinter der Knickstelle liegenden Teil (2b) des Kantenbandes (2) an der zweiten Kante (1b) des Werkstücks (1) andrückt.

3. Verfahren nach einem der vorherigen Ansprüche,
**dadurch gekennzeichnet,**
**dass** das Andruckwerkzeug (4) eine mit diesem gekoppelte Druckrolle (5) aufweist.

4. Verfahren nach einem der vorherigen Ansprüche,
**dadurch gekennzeichnet,**
**dass** das mit der Knickstelle (2c) versehene Kantenband (2) durch das Andruckwerkzeug (4) umgekantet wird.

5. Verfahren nach einem der vorherigen Ansprüche,
**dadurch gekennzeichnet,**
**dass** die erste und zweite Andrückfläche (4a, 4b) zueinander in einem Winkel ausgebildet sind, der im Wesentlichen dem Winkel der die Innenecke (3) bildenden Kanten (1a, 1b) entspricht.

6. Verfahren nach einem der vorherigen Ansprüche,
**dadurch gekennzeichnet,**
**dass** die erste und zweite Andrückfläche (4a, 4b) des Andruckwerkzeuges (4) aneinander in einem Winkel, insbesondere einem rechten Winkel angrenzen.

7. Verfahren nach Anspruch 6,
**dadurch gekennzeichnet,**
**dass** das Andruckwerkzeug (4) senkrecht zu dessen Drehachse (A) einen etwa rechteckigen oder quadratischen Querschnitt aufweist.

8. Vorrichtung zur Durchführung des Verfahrens zum Anbringen eines Kantenbandes an eine Kante eines Werkstückes (1),
insbesondere nach einem der vorherigen Ansprüche, mit einer Einrichtung zur Aufspannung des Werkstückes und einem Aggregat (6) zum Anbringen der Kante, wobei das Aggregat (6) und das aufgespannte Werkstück relativ zueinander beweglich sind, wobei das Aggregat (6) eine Zuführeinrichtung zum Zuführen eines Kantenbandes (2) und ein Andruckwerkzeug (4) zum Andrücken des Kantenbandes (2) an das Werkstück (1) aufweist, wobei das Andruckwerkzeug (4) um eine Achse (A) senkrecht zur durch die Verlaufsrichtungen der beiden Kanten (1a, 1b) definierten Werkstückebene drehbeweglich ausgebildet ist und mit mindestens einer ersten und einer zweiten Andrückfläche (4a, 4b) ausgebildet ist,
**dadurch gekennzeichnet,**
**dass** das Aggregat eine Einrichtung (6a) zum Einbringen einer Knickstelle (2c) in das Kantenband (2) aufweist, wobei die Einrichtung (6a) so angeordnet ist, dass sie die Knickstelle (2c) durch Einschneiden einer Gehrungsnut auf der dem Werkstück (1) abgewandten Seite des Kantenbandes (2) vorsehen kann.

9. Vorrichtung nach Anspruch 8,
**dadurch gekennzeichnet,**
**dass** das Andruckwerkzeug (4) senkrecht zu dessen Drehachse (A) einen etwa rechteckigen oder quadratischen Querschnitt aufweist.

10. Vorrichtung nach einem der Ansprüche 8 oder 9,
**dadurch gekennzeichnet,**
**dass** das Andruckwerkzeug (4) so angeordnet und ausgebildet ist, dass es das Kantenband (2) mit der ersten Andrückfläche (4a) an eine erste Kante (1a) des Werkstücks (1) andrückt und nach Erreichen einer die erste Kante (1a) mit einer zweiten Kante (1b) des Werkstücks verbindenden Innenecke (3) mit der zweiten Andrückfläche (4b) den in Verarbeitungsrichtung hinter der Knickstelle (2c) liegenden Teil (2b) des Kantenbandes (2) an der zweiten Kante (1b) des Werkstücks (1) andrückt.

11. Vorrichtung nach einem der Ansprüche 8 bis 10,
**dadurch gekennzeichnet,**
**dass** die erste und zweite Andrückfläche (4a, 4b) zueinander in einem Winkel ausgebildet sind, der im Wesentlichen dem Winkel der die Innenecke (3) bildenden Kanten (1a, 1b) entspricht.

12. Vorrichtung nach einem der Ansprüche 8 bis 11,
**dadurch gekennzeichnet,**
**dass** die erste und zweite Andrückfläche (4a, 4b) des Andruckwerkzeuges (4) aneinander in einem Winkel, insbesondere einem rechten Winkel angrenzen.

13. Vorrichtung nach einem der Ansprüche 8 - 12,
**dadurch gekennzeichnet,**
**dass** das Andruckwerkzeug (4) eine mit diesem gekoppelte Druckrolle (5) aufweist.

## Claims

1. Method for attaching an edge band to an edge of a workpiece (1) wherein the edge band (2) is attached along a first edge (1a) of the workpiece (1) and is then attached on a second edge (1b) adjoining the first edge (1a) of the workpiece (1) wherein the first and the second edges form an internal corner (3) and wherein the edge band (2) is pressed against the first edge (1a) and then against the second edge (1b) by means of a pressure tool (4) which is movable rotationally about an axis (A) perpendicular to the workpiece plane defined by the running directions of the two edges (1a, 1b) through relative movement of the workpiece (1) and the pressure tool (4) whereby a pressure tool (4) is used which has at least one first and one second contact pressure face (4a, 4b),
**characterised in that** the edge band (2) before the pressure tool (4) meets the internal corner (3) is provided at that position with a kink (2c) at the point where the edge band (2) is designed to bear against the internal corner (3) of the workpiece (1) whereby the provision of the edge band (2) with the kink (2c) is achieved by cutting in a mitre groove on the side of the edge band remote from the workpiece (1).

2. Method according to claim 1 **characterised in that** the contact pressure tool (4) presses the edge band (2) by its first contact pressure face (4a) onto the first edge (1a) of the workpiece (1) and after reaching the internal corner (3) by its second contact pressure face (4b) presses the part (2b) of the edge band (2) lying in the processing direction behind the kink onto the second edge (1b) of the workpiece (1).

3. Method according to one of the preceding claims **characterised in that** the contact pressure tool (4) has a pressure roller (5) which is coupled to same.

4. Method according to one of the preceding claims **characterised in that** the edge band (2) which is provided with the kink (2c) is bent round by the contact pressure tool (4).

5. Method according to one of the preceding claims **characterised in that** the first and second contact pressure faces (4a, 4b) are formed at an angle to one another which corresponds substantially to the angle of the edges (1a, 1b) which form the internal corner (3).

6. Method according to one of the preceding claims **characterised in that** the first and second contact pressure faces (4a, 4b) of the contact pressure tool (4) adjoin one another at an angle, more particularly at a right angle.

7. Method according to claim 6 **characterised in that** the contact pressure tool (4) has a substantially rectangular or square cross-section perpendicular to its rotational axis (A).

8. Device for carrying out the method for attaching an edge band to an edge of a workpiece (1), more particularly according to one of the preceding claims, with a device for clamping the workpiece and an assembly (6) for attaching the edge, wherein the assembly (6) and the clamped workpiece are movable relative to one another wherein the assembly (6) has a supply unit for supplying an edge band (2) and a contact pressure tool (4) for pressing the edge band (2) against the workpiece (1) wherein the contact pressure tool (4) is formed rotationally movable about an axis (A) perpendicular to the workpiece plane defined by the running directions of the two edges (1a, 1b) and is formed with at least one first and one second contact pressure face (4a, 4b) **characterised in that** the assembly has a device (6a) for producing a kink (2c) into the edge band (2) wherein the device (6a) is arranged so that it can provide the kink (2c) by cutting in a mitre groove on the side of the edge band (2) remote from the workpiece (1).

9. Device according to claim 8 **characterised in that** the contact pressure tool (4) has a roughly rectangular or square cross-section perpendicular to its rotational axis (A).

10. Device according to one of claims 8 or 9 **characterised in that** the contact pressure tool (4) is arranged and designed so that it presses the edge band (2) by the first contact pressure face (4a) against a first edge (1a) of the workpiece (1) and after reaching an internal corner (3) which connects the first edge (1a) to a second edge (1b) of the workpiece presses by the second contact pressure face (4b) the part (2b) of the edge band (2) lying in the processing direction behind the kink (2c) against the second edge (1b) of the workpiece (1).

11. Device according to one of claims 8 to 10 **characterised in that** the first and second contact pressure faces (4a, 4b) are formed at an angle to one another which corresponds substantially to the angle of the edges (1a, 1b) which form the internal corner (3).

12. Device according to one of claims 8 to 11 **characterised in that** the first and second contact pressure faces (4a, 4b) of the contact pressure tool (4) adjoin one another at an angle, more particularly a right angle.

13. Device according to one of claims 8 to 12 **characterised in that** the contact pressure tool (4) has a pressure roller (5) which is coupled to same.

## Revendications

1. Procédé d'application d'une bande de chant sur un chant d'une pièce à usiner (1), dans lequel la bande de chant (2) est appliquée le long d'un premier chant (1a) de ladite pièce à usiner (1) et ensuite sur un deuxième chant (1b) contigu au premier chant (1a), sachant que le premier chant et le deuxième chant forment un coin intérieur (3), et sachant que la bande de chant (2) est pressée, par mouvement relatif de la pièce à usiner (1) et de l'outil presseur (4), contre le premier chant (1a) et ensuite contre le deuxième chant (1b) au moyen d'un outil presseur (4) mobile en rotation autour d'un axe (A) perpendiculaire à un plan de la pièce à usiner (1) défini par les directions longitudinales des deux chants (1a, 1b), sachant que l'on utilise un outil presseur (4), qui est doté au moins d'une première surface de pression et d'une deuxième surface de pression (4a, 4b),
**caractérisé en ce que**
la bande de chant (2), avant que l'outil presseur (4) ne parvienne au coin intérieur (3), est pourvue d'un point de pliage (2c), là où est prévue l'application de la bande de chant (2) sur le coin intérieur (3) de la pièce à usiner (1), sachant que la réalisation du point de pliage (2c) sur la bande de chant (2) est effectuée par coupe en onglet d'une rainure sur la face de la bande de chant opposée à la pièce à usiner (1).

2. Procédé selon la revendication 1,
**caractérisé en ce que**
l'outil presseur (4) presse, avec la première surface de pression (4a), la bande de chant (2) sur le premier chant (1a) de la pièce à usiner (1) et, après avoir atteint le coin intérieur (3), presse, avec la deuxième surface de pression (4b), la partie (2b) de la bande de chant (2), située, dans la direction d'usinage, en aval du point de pliage, sur le deuxième chant (1b) de la pièce à usiner (1).

3. Procédé selon l'une des revendications précédentes,
**caractérisé en ce que**
l'outil presseur (4) présente un rouleau presseur (5), qui est couplé avec lui.

4. Procédé selon l'une des revendications précédentes,
**caractérisé en ce que**
la bande de chant (2) pourvue du point de pliage (2c) est pliée par l'outil presseur (4).

5. Procédé selon l'une des revendications précédentes,
**caractérisé en ce que**
la première surface de pression et la deuxième surface de pression (4a, 4b) forment l'une par rapport à l'autre un angle, qui correspond sensiblement à l'angle des deux chants (1a, 1b) formant le coin intérieur (3).

6. Procédé selon l'une des revendications précédentes,
**caractérisé en ce que**
la première et les deuxièmes surfaces de pression (4a, 4b) de l'outil presseur (4) contigües forment entre elles un angle, en particulier un angle droit.

7. Procédé selon la revendication 6,
**caractérisé en ce que**
l'outil presseur (4) présente, perpendiculairement à l'axe de rotation (A), une coupe transversale sensiblement rectangulaire ou carrée.

8. Dispositif pour l'exécution du procédé d'application d'une bande de chant sur un chant d'une pièce à usiner (1),
en particulier selon l'une des revendications précédentes,
avec un dispositif de fixation de la pièce à usiner et une unité (6) pour l'application de la bande de chant, sachant que ladite unité (6) et la pièce à usiner fixée sont mobiles l'une par rapport à l'autre, l'unité (6) étant dotée d'un système d'alimentation en bande de chant (2) et d'un outil presseur (4) pour l'application de la bande de chant (2) sur la pièce à usiner (1), sachant que l'outil presseur (4) est mobile en rotation autour d'un axe (A) perpendiculaire au plan de la pièce à usiner, qui est défini par les directions longitudinales des deux bord (1a, 1b), et qu'il est doté au moins d'une première surface de pression et d'une deuxième surface de pression (4a, 4b),
**caractérisé en ce que**
l'unité présente un dispositif (6a) pour la réalisation d'un point de pliage (2c) dans la bande de chant (2), sachant que ledit dispositif (6a) est disposé de sorte qu'il puisse prévoir le point de pliage (2c) par coupe en onglet d'une rainure sur la face de la bande de chant (2) opposée à la pièce à usiner (1).

9. Dispositif selon la revendication 8,
**caractérisé en ce que**
l'outil presseur (4) présente, perpendiculairement à son axe de rotation (A), une section transversale rectangulaire ou carrée.

10. Dispositif selon l'une des revendications 8 ou 9, **caractérisé en ce que**
l'outil presseur (4) est disposé et configuré de sorte qu'il presse, avec la première surface de pression (4a), la bande de chant (2) sur un premier chant (1a) de la pièce à usiner (1) et, après avoir atteint un coin intérieur (3), qui relie le premier chant (1a) et un deuxième chant (1b) de la pièce à usiner, presse, avec la deuxième surface de pression (4b), la partie (2b) de la bande de chant (2), située, dans la direction d'usinage, en aval du point de pliage (2c), sur le deuxième chant (1b) de la pièce à usiner (1).

11. Dispositif selon l'une des revendications 8 à 10, **caractérisé en ce que**
la première et les deuxièmes surfaces de pression (4a, 4b) forment l'une par rapport à l'autre un angle, qui correspond sensiblement à l'angle des chants (1a, 1b), qui forment le coin intérieur (3).

12. Dispositif selon l'une des revendications 8 à 11, **caractérisé en ce que**
la première et la deuxième surface de pression contigües (4a, 4b) de l'outil presseur (4) forment entre elles un angle, en particulier un angle droit.

13. Dispositif selon l'une des revendications 8 à 12, **caractérisé en ce que**
l'outil presseur (4) présente un rouleau de pression (5), qui est couplé avec lui.
